# EUROPÄISCHE PATENTSCHRIFT

(11) **EP 1 698 580 B1**
(45) Veröffentlichungstag und Bekanntmachung des Hinweises auf die Patenterteilung: **09.05.2007**
(21) Anmeldenummer: 05004882.6
(22) Anmeldetag: 05.03.2005
(51) Int. Cl.: B66B 5/00, B66B 1/28

(54) **Aufzuganlage**
Elevator system
Système s'ascenseur

(43) Veröffentlichungstag der Anmeldung: 06.09.2006
(73) Patentinhaber: ThyssenKrupp Aufzugswerke GmbH, 73765 Neuhausen a.d.F. (DE)
(72) Erfinder: Nübling, Walter, 73760 Ostfildern (DE)
(74) Vertreter: Hoeger, Stellrecht & Partner Patentanwälte

(56) Entgegenhaltungen:
- US-A- 4 503 937
- US-A1- 2004 079 591
- PATENT ABSTRACTS OF JAPAN Bd. 018, Nr. 138 (M-1573), 8. März 1994 (1994-03-08) & JP 05 319708 A (MITSUBISHI ELECTRIC CORP), 3. Dezember 1993 (1993-12-03)

## Beschreibung

Die Erfindung betrifft eine Aufzuganlage umfassend zumindest einen Fahrkorb, der in einem Schacht entlang einer Fahrbahn verfahrbar ist und eine Fangvorrichtung aufweist, wobei dem Fahrkorb eine Steuereinheit, ein Antrieb sowie eine Bremse zugeordnet ist, und weiter umfassend eine Sicherheitseinrichtung mit einer Geschwindigkeitsermittlungseinheit zur Ermittlung der aktuellen Geschwindigkeit des mindestens einen Fahrkorbes, einer Abstandsermittlungseinheit zur Ermittlung des tatsächlichen Abstandes, den der mindestens eine Fahrkorb zu einem Hindernis, einem anderen Fahrkorb oder einem Schachtende einnimmt, und einer Bestimmungseinheit zur Bestimmung eines kritischen Abstandes und eines Mindestabstandes, die von der Geschwindigkeit des mindestens einen Fahrkorbes abhängig sind, wobei mittels der Sicherheitseinrichtung ein Nothalt des mindestens einen Fahrkorbes auslösbar ist, falls der tatsächliche Abstand kleiner ist als der kritische Abstand, und die Fangvorrichtung des mindestens einen Fahrkorbes auslösbar ist, falls der tatsächliche Abstand kleiner ist als der Mindestabstand, wobei die Bewegung des Fahrkorbes bei ordnungsgemäßem Nothalt einer Nothalt-Fahrkurve folgt, die den bei Auslösen des Nothaltes zu erwartenden Geschwindigkeitsverlauf des Fahrkorbes in Abhängigkeit von dem zurückgelegten Weg des Fahrkorbes wiedergibt, und wobei die Bewegung des Fahrkorbes bei ordnungsgemäßer Funktion der Fangvorrichtung einer Fang-Fahrkurve folgt, die den bei Auslösen der Fangvorrichtung zu erwartenden Geschwindigkeitsverlauf des Fahrkorbes in Abhängigkeit von dem zurückgelegten Weg des Fahrkorbes wiedergibt.

Derartige Aufzuganlagen sind aus der US-A-2004/079591 und aus der WO 2004/043842 A1 bekannt. Mit ihrer Hilfe können Personen und/oder Lasten in effektiver Weise befördert werden, indem der mindestens eine Fahrkorb innerhalb des Schachtes entlang der Fahrbahn nach oben oder nach unten verfahren wird. Um zu vermeiden, dass der Fahrkorb mit einem Hindernis, einem anderen Fahrkorb oder einem Schachtende kollidiert, weist die Aufzuganlage eine Sicherheitseinrichtung auf mit einer Geschwindigkeitsermittlungseinheit und einer Abstandsermittlungseinheit, mit deren Hilfe die aktuelle Geschwindigkeit des Fahrkorbes sowie der Abstand, den der Fahrkorb zu einem Hindernis, einem anderen Fahrkorb oder einem Schachtende einnimmt, ermittelt werden können. Die Sicherheitseinrichtung weist außerdem eine Bestimmungseinheit auf, mittels derer ein von der Geschwindigkeit des Fahrkorbes abhängiger kritischer Abstand bestimmt werden kann. Unterschreitet der ermittelte Abstand den kritischen Abstand, so kann von der Sicherheitseinrichtung ein Nothalt des mindestens einen Fahrkorbes ausgelöst werden. Bei einem Nothalt wird die dem Fahrkorb zugeordnete Bremse aktiviert und gleichzeitig wird dessen Antriebsmotor deaktiviert, so dass der Fahrkorb mit erheblicher Bremsbeschleunigung (Verzögerung) innerhalb kurzer Zeit zum Stillstand gebracht werden kann. Für den Fall einer Störung beispielsweise der Bremse weist die Sicherheitseinrichtung zur Vermeidung einer Kollision eine weitere Sicherheitsstufe auf, indem rechtzeitig vor einer Kollision die Fangvorrichtung ausgelöst werden kann. Hierzu kann mittels der Bestimmungseinheit ein von der Geschwindigkeit des mindestens einen Fahrkorbes abhängiger Mindestabstand ermittelt werden. Unterschreitet der von der Abstandsermittlungseinheit ermittelte tatsächliche Abstand den Mindestabstand, so wird die Fangvorrichtung des Fahrkorbes aktiviert, so dass dieser mit sehr hoher Bremsbeschleunigung (Verzögerung) innerhalb sehr kurzer Zeit zum Stillstand gebracht wird. Der Mindestabstand ist geringer als der kritische Abstand, er ist jedoch in jedem Falle so bemessen, dass er den sich bei Auslösen der Fangvorrichtung ausbildenden Bremsweg bereitstellt, ohne dass es zu einer Fahrkorbkollision kommt.

Bei ordnungsgemäßem Nothalt folgt die Bewegung des Fahrkorbes einer Nothalt-Fahrkurve. Diese ergibt sich aus der aktuellen Geschwindigkeit des Fahrkorbes und der bei einem Nothalt herrschenden Bremsbeschleunigung (Verzögerung). Sie gibt den bei Auslösen des Nothaltes zu erwartenden Geschwindigkeitsverlauf in Abhängigkeit von dem zurückgelegten Weg des Fahrkorbes wieder.

Wird die Fangvorrichtung ausgelöst, so folgt die Bewegung des Fahrkorbes bei ordnungsgemäßer Funktion der Fangvorrichtung einer Fang-Fahrkurve. Diese ergibt sich aus der aktuellen Geschwindigkeit des Fahrkorbes und der bei aktiver Fangvorrichtung herrschenden Bremsbeschleunigung (Verzögerung). Sie gibt den bei Auslösen der Fangvorrichtung zu erwartenden Geschwindigkeitsverlauf in Abhängigkeit von dem zurückgelegten Weg des Fahrkorbes wieder.

In der WO 2004/043842 A1 wird vorgeschlagen, sowohl den kritischen Abstand als auch den Mindestabstand in Abhängigkeit von der Geschwindigkeit des Fahrkorbes zu bestimmen. Dies gibt die Möglichkeit, den kritischen Abstand ebenso wie den Mindestabstand zu verkürzen, wenn der Fahrkorb eine geringe Geschwindigkeit aufweist, da in diesem Falle nur ein relativ kurzer Bremsweg zum Abbremsen des Fahrkorbes erforderlich ist. Weist der Fahrkorb dagegen eine verhältnismäßig hohe Geschwindigkeit auf, so müssen lange Bremswege berücksichtigt werden und dementsprechend müssen sowohl der kritische Abstand als auch der Mindestabstand größer gewählt werden.

Dadurch, dass nacheinander zur Vermeidung einer Fahrkorbkollsion zunächst ein Nothalt und bei dessen Fehlfunktion die Fangvorrichtung ausgelöst werden können, kann die Kollision eines Fahrkorbes zuverlässig verhindert werden. Um sicherzugehen, dass im Falle einer Fehlfunktion des Nothaltes der Fahrkorb mittels der Fangvorrichtung zum Stehen gebracht werden kann, wird üblicherweise ein großer Wert für den kritischen Abstand selbst bei geringen Fahrkorbgeschwindigkeiten herangezogen. Dies hat den Vorteil, dass nach Auslösen eines Nothaltes zunächst geprüft werden kann, ob die Bewegung des Fahrkorbes der Nothalt-Fahrkurve bis zur Geschwindigkeit Null folgt. Ist dies nicht der Fall, so kann dann immer noch die Fangvorrichtung ausgelöst werden, um den Fahrkorb nach Durchlaufen der Fang-Fahrkurve zum Stehen zu bringen. Dies ist allerdings mit dem Nachteil verbunden, dass der mindestens eine Fahrkorb im Normalbetrieb selbst bei geringen Geschwindigkeiten einen beachtlichen Abstand zu einem Hindernis, einem anderen Fahrkorb oder auch einem Schachtende aufweisen muss. Insbesondere bei Einsatz mehrerer Fahrkörbe, die entlang einer gemeinsamen Fahrbahn unabhängig voneinander verfahrbar sind, kann es zur Folge haben, dass zwei Fahrkörbe nicht gleichzeitig zwei einander unmittelbar benachbarte Stockwerke anfahren können, da der Stockwerksabstand in vielen Fällen geringer ist als der gegenseitige Abstand, der von den Fahrkörben einzuhalten ist, um die Auslösung eines Nothaltes oder der Fangvorrichtungen zu vermeiden.

Aufgabe der vorliegenden Erfindung ist es, eine Aufzuganlage der eingangs genannten Art derart weiterzubilden, dass der von dem mindestens einen Fahrkorb zu einem Hindernis, einem anderen Fahrkorb oder einem Schachtende mindestens einzuhaltende Abstand verringert werden kann, ohne dass ein Nothalt oder eine Fangvorrichtung ausgelöst wird, wobei jedoch eine Fahrkorbkollision zuverlässig verhindert werden kann.

Diese Aufgabe wird bei einer Aufzuganlage der gattungsgemäßen Art erfindungsgemäß dadurch gelöst, dass mittels der Bestimmungseinheit der kritische Abstand entsprechend einer vorgebbaren Nothalt-Auslösekurve und der Mindestabstand entsprechend einer vorgebbaren Fang-Auslösekurve bestimmbar ist, wobei die Fang-Auslösekurve die Nothalt-Fahrkurve nicht berührt, und dass die Fangvorrichtung auslösbar ist, noch bevor der Fahrkorb den Ort erreicht hat, dem nach der Nöthalt-Fahrkurve die Geschwindigkeit Null zugeordnet ist.

Während üblicherweise der kritische Abstand derart bemessen wird, dass er in jedem Falle mindestens der Summe der Bremswege entspricht, die beim Abbremsen des Fahrkorbes ausgehend von seiner aktuellen Geschwindigkeit bis zur Geschwindigkeit Null während eines Nothaltes und zusätzlich auch bei wirkender Fangvorrichtung zurückgelegt werden, ist erfindungsgemäß vorgesehen, dass der kritische Abstand entsprechend einer vorgebbaren Nothalt-Auslösekurve und der Mindestabstand entsprechend einer vorgebbaren Fang-Auslösekurve bestimmbar ist, wobei die Fang-Auslösekurve die Nothalt-Fahrkurve nicht berührt und wobei die Fangvorrichtung bereits auslösbar ist, noch bevor der mindestens eine Fahrkorb den Ort erreicht hat, dem nach der Nothalt-Fahrkurve, also bei ordnungsgemäßem Nothalt, die Geschwindigkeit Null zugeordnet ist. Dies ermöglicht es insbesondere, dass die Fangvorrichtung schon ausgelöst werden kann, während der Fahrkorb noch die Strecke zurücklegt, während der er bei ordnungsgemäßem Nothalt abgebremst wird. Es muss also nicht mehr abgewartet werden, ob nach Auslösen des Nothaltes der Fahrkorb mittels der ihm zugeordneten Bremse ordnungsgemäß abgebremst wird, um anschließend erst gegebenenfalls die Fangvorrichtung auszulösen, sondern es kann die Fangvorrichtung unabhängig davon ausgelöst werden, ob eine ordnungsgemäße Abbremsung während eines Nothalts vorliegt oder nicht.

Der Bestimmungseinheit kann, beispielsweise durch entsprechende Kurven-Parameter und einen Rechenalgorithmus oder auch durch abgespeicherte Wertepaare, eine Nothalt-Auslösekurve vorgegeben werden. Diese gibt den bei Auslösen der Nothaltvorrichtung zu erwartenden Anhalteweg des Fahrkorbes in Abhängigkeit von der bei Auslösen des Nothaltes vorherrschenden Geschwindigkeit des Fahrkorbes wieder. In die Nothalt-Auslösekurve fließt nicht nur das tatsächliche Bremsverhalten des mindestens einen Fahrkorbes bei einem Nothalt ein, sondern auch mögliche Verzögerungszeiten zwischen dem Auslösen des Nothaltes und dem Wirksamwerden der Bremse.

Der Bestimmungseinheit kann außerdem, beispielsweise durch entsprechende Kurven-Parameter und einen Rechenalgorithmus oder auch durch abgespeicherte Wertepaare, eine Fang-Auslösekurve vorgegeben werden, die den bei Auslösen der Fangvorrichtung zu erwartenden Anhalteweg des Fahrkorbes beschreibt in Abhängigkeit von der bei Auslösen der Fangvorrichtung herrschenden Geschwindigkeit des Fahrkorbes. In die Bestimmung der Fang-Auslösekurve fließt nicht nur das tatsächliche Bremsverhalten des mindestens einen Fahrkorbes bei wirkender Fangvorrichtung ein, sondern es können auch Reaktionszeiten berücksichtigt werden zwischen dem Auslösen der Fangvorrichtung und ihrem tatsächlichen Wirksamwerden.

Die Nothalt-Auslösekurve und die Nothalt-Fahrkurve sind miteinander gekoppelt. Während die Nothalt-Fahrkurve lediglich das eigentliche Bremsverhalten des Fahrkorbes beschreibt, berücksichtigt die Nothalt-Auslösekurve zusätzlich auch Systemreaktionszeiten. Entsprechendes gilt für die Fang-Auslösekurve und die Fang-Fahrkurve, die ebenfalls miteinander gekoppelt sind. Die Nothalt-Auslösekurve wird derart vorgegeben, dass die Nothalt-Fahrkurve die Fang-Auslösekurve nicht berührt. Dadurch ist sichergestellt, dass bei Auslösen eines Nothaltes und anschließendem ordnungsgemäßen Abbremsen des mindestens einen Fahrkorbes die Fangvorrichtung nicht ausgelöst wird. Bei nicht ordnungsgemäßem Nothalt ist die Fangvorrichtung aber jederzeit auslösbar noch bevor der Fahrkorb den Ort erreicht hat, dem nach der Nothalt-Fahrkurve die Geschwindigkeit Null zugeordnet ist. Es muss also nicht zunächst abgewartet werden, bis der Fahrkorb nach Auslösen eines Nothaltes den entsprechend der Nothalt-Fahrkurve zu erwartenden Nothalt-Bremsweg zurückgelegt hat, sondern es kann die Fangvorrichtung jederzeit ausgelöst werden, falls mittels der Geschwindigkeits- und der Abstandsermittlungseinheit festgestellt wird, dass die Bewegung des Fahrkorbes nach Auslösen des Nothaltes nicht der Nothalt-Fahrkurve folgt.

Um sicherzustellen, dass bei einem ordnungsgemäßen Nothalt, bei dem die Bewegung des Fahrkorbes der Nothalt-Fahrkurve folgt, die Fangvorrichtung nicht ausgelöst wird, ist bei einer bevorzugten Ausführungsform die Nothalt-Fahrkurve bei der Geschwindigkeit Null um einen vorgebbaren Abstandswert zur Fang-Fahrkurve versetzt. Durch das Versetzen der Nothalt-Fahrkurve ist der Haltepunkt des Fahrkorbes nach Durchführung eines Nothaltes vom Haltepunkt des Fahrkorbes nach einer Abbremsung mittels der Fangvorrichtung entfernt. Der Abstand der beiden Haltepunkte entspricht dem vorgegebenen Abstandswert. Durch diese unterschiedlichen Haltepunkte kann auf konstruktiv einfache Weise sichergestellt werden, dass bei ordnungsgemäßer Durchführung des Nothaltes nicht irrtümlich die Fangvorrichtung ausgelöst wird.

Von Vorteil ist es, wenn der Fahrkorb im Normalbetrieb mittels der Steuereinheit entsprechend einer vorgebbaren betriebsmäßigen Verzögerungskurve abbremsbar ist, wobei die betriebsmäßige Verzögerungskurve die Nothalt-Auslösekurve nicht berührt und wobei ein Nothalt auslösbar ist noch bevor der abzubremsende Fahrkorb den Ort erreicht hat, dem nach der betriebsmäßigen Verzögerungskurve die Geschwindigkeit Null zugeordnet ist. Im Normalbetrieb wird der mindestens eine Fahrkorb von der Steuereinheit gesteuert. Soll der Fahrkorb im Normalbetrieb zum Stillstand gebracht werden, so kann der Steuereinheit hierzu eine betriebsmäßige Verzögerungskurve vorgegeben werden, die den betriebsmäßig zu erwartenden Anhalteweg des Fahrkorbes in Abhängigkeit von der bei Beginn der Abbremsung herrschenden Geschwindigkeit des Fahrkorbes wiedergibt. Die betriebsmäßige Verzögerungskurve ist zur Nothalt-Auslösekurve versetzt angeordnet, so dass sich die beiden Kurven nicht berühren und damit sichergestellt ist, dass beim betriebsmäßig ordnungsgemäßen Abbremsen des Fahrkorbes im Normalbetrieb nicht irrtümlich ein Nothalt ausgelöst wird. Ein Nothalt ist allerdings im Falle einer Störung bereits auslösbar, noch bevor der abzubremsende Fahrkorb den Ort erreicht hat, dem nach der betriebsmäßigen Verzögerungskurve die Geschwindigkeit Null zugeordnet ist. Insbesondere kann ein Nothalt ausgelöst werden, falls mittels der Geschwindigkeits- und der Abstandsermittlungseinheit festgestellt wird, dass eine Abweichung der Fahrkorbbewegung von der betriebsmäßigen Verzögerungskurve vorliegt. Hierzu kann die tatsächliche Bewegung des Fahrkorbes mit der gemäß betriebsmäßiger Verzögerungskurve zu erwartenden Bewegung verglichen und bei Abweichung ein Nothalt ausgelöst werden.

Bevorzugt ist die betriebsmäßige Verzögerungskurve bei der Geschwindigkeit Null um einen Abstandswert zur Nothalt-Fahrkurve versetzt.

Von Vorteil ist es, wenn der kritische Abstand und der Mindestabstand unabhängig voneinander bestimmbar sind. Bei einer derartigen Ausführungsform ist es insbesondere nicht erforderlich, zur Bestimmung des kritischen Abstandes zuerst den Mindestabstand zu ermitteln.

Günstig ist es, wenn der Fahrkorb im Normalbetrieb mittels der Steuereinheit entsprechend einer vorgebbaren betriebsmäßigen Verzögerungskurve abbremsbar ist, wobei die betriebsmäßige Verzögerungskurve, die Nothalt-Fahrkurve und die Fang-Fahrkurve bei der Geschwindigkeit Null sowohl zueinander als auch zur Lage eines Hindernisses, eines anderen Fahrkorbes oder eines Schachtendes versetzt sind. Die versetzte Anordnung der Kurven zueinander stellt sicher, dass bei betriebsmäßig ordnungsgemäßem Abbremsen des Fahrkorbes mittels der Steuereinheit kein Nothalt ausgelöst und auch die Fangvorrichtung nicht aktiviert wird. Bei Auslösung eines Nothaltes und ordnungsgemäßer Nothalt-Abbremsung des Fahrkorbes wird aufgrund der versetzten Anordnung der Kurven die Fangvorrichtung nicht ausgelöst. Die versetzte Anordnung aller Kurven zur Lage eines Hindernisses, eines anderen Fahrkorbes oder eines Schachtendes stellt sicher, dass der Fahrkorb in jedem Falle an einem Haltepunkt zum Stillstand gebracht wird, der in einem Sicherheitsabstand zum Hindernis, zu einem anderen Fahrkorb oder einem Schachtende angeordnet ist.

Bei einer bevorzugten Ausführungsform ist der Mindestabstand unter Berücksichtigung der aktuellen Geschwindigkeit des Fahrkorbes sowie der Systemreaktionszeit, des Einzugswegs und der Bremsbeschleunigung der Fangvorrichtung des mindestens einen Fahrkorbes bestimmbar. Die aktuelle Geschwindigkeit kann mittels der Geschwindigkeitsermittlungseinheit oder auch eines Sensors ermittelt werden, und die Systemreaktionszeit, der Einzugsweg und die Bremsbeschleunigung der Fangvorrichtung können als Parameter, die von der konstruktiven Ausgestaltung der Fangvorrichtung abhängig sind, der Bestimmungseinheit vorgegeben werden. Als Systemreaktionszeit wird die Zeit bezeichnet, die zum Auslösen der Fangvorrichtung, also deren vorzugsweise elektronischer Aktivierung, und zum mechanischen Ansprechen der Fangvorrichtung benötigt wird. Der Einzugsweg ist der Weg, den der Fahrkorb zurücklegt, während die Fangvorrichtung von ihrer Ruhestellung in ihre die volle Bremswirkung entfaltende Bremsstellung übergeht. Die Bremsbeschleunigung (Verzögerung) ist die pro Zeiteinheit erzielbare Geschwindigkeitsänderung, die mittels der voll wirkenden Fangvorrichtung erzielbar ist. Systemreaktionszeit, Einzugsweg und Bremsbeschleunigung stellen anlagenspezifische Parameter der Fangvorrichtung des jeweiligen Fahrkorbes dar.

Um sicherzustellen, dass der abgebremste Fahrkorb im Stillstand in jedem Falle einen Abstand zu einem Hindernis, einem Schachtende oder auch einem anderen Fahrkorb einnimmt, ist bei einer bevorzugten Ausführungsform vorgesehen, dass der Mindestabstand unter Berücksichtigung eines vorgebbaren Sicherheitsabstandes bestimmbar ist, den der zum Stehen gebrachte Fahrkorb zu einem Hindernis, einem anderen Fahrkorb oder einem Schachtende mindestens einnehmen soll.

Die Bestimmung des Mindestabstandes kann derart erfolgen, dass geschwindigkeitsabhängige Mindestabstandswerte in einer Tabelle der Bestimmungseinheit hinterlegt werden. Von besonderem Vorteil ist es, wenn der Mindestabstand mittels der Bestimmungseinheit berechenbar ist, wobei die Systemreaktionszeit, der Einzugsweg und die Bremsbeschleunigung der Fangvorrichtung der Bestimmungseinheit eingebbar sind. Von Vorteil ist es, wenn die Bestimmungseinheit programmierbar ist. Zur Berechnung des geschwindigkeitsabhängigen Mindestabstandes kann der Bestimmungseinheit ein Algorithmus vorgegeben werden. So kann vorgesehen sein, dass der Mindestabstand aus dem zu erwartenden Anhalteweg s_{FA} des mindestens einen Fahrkorbes bei Auslösung der Fangvorrichtung berechenbar ist. Der Anhalteweg _{SFA} ergibt sich gemäß folgender Formel: ${s}_{F ⁢ A} = v ⋅ {t}_{reak} + {s}_{E ⁢ i ⁢ n} + {v}^{2} / 2 ⁢ {a}_{F ⁢ A}$

Hierbei gilt:
- S_{FA} -: Anhalteweg des Fahrkorbes bei Auslösung der Fangvorrichtung
- v -: tatsächliche Geschwindigkeit des Fahrkorbes
- tᵣₑₐₖ -: Systemreaktionszeit der Fangvorrichtung des Fahrkorbes
- S_{Ein} -: Einzugsweg der Fangvorrichtung des Fahrkorbes
- a_{FA} -: Bremsbeschleunigung (Verzögerung) der Fangvorrichtung

Der Term v·tᵣₑₐₖ beschreibt den während der Systemreaktionszeit der Fangvorrichtung zurückgelegten Weg des Fahrkorbes, und der Term v²/2a_{FA} beschreibt den Bremsweg des Fahrkorbes bei wirkender Fangvorrichtung. Reaktionsweg und Bremsweg sind von der Geschwindigkeit des Fahrkorbes abhängig. Der Einzugsweg S_{Ein} der Fangvorrichtung ist geschwindigkeitsunabhängig, denn der Übergang der Fangvorrichtung von deren Ruhestellung in deren Bremsstellung ist direkt abhängig von der Relativbewegung des Fahrkorbes bezogen auf ein Geschwindigkeitsbegrenzerseil, das zur Auslösung der Fangvorrichtung blokkiert werden kann.

Die voranstehend genannte Formel (1) gibt als Diagramm in einem Koordinatensystem die Fang-Auslösekurve wieder.

Aus dem Anhalteweg S_{FA} des Fahrkorbes kann in einem weiteren Schritt der Mindestabstand berechnet werden. Nähert sich der Fahrkorb einem stehenden Hindernis oder einem Schachtende, so kann der Mindestabstand gleichgesetzt werden mit dem Anhalteweg S_{FA}. Nähert sich der Fahrkorb einem anderen, ihm entgegenkommenden Fahrkorb, so kann der Mindestabstand der Summe aus den Anhaltewegen S_{FA} der beiden Fahrkörbe entsprechen. Von der Bestimmungseinheit werden hierzu laufend die geschwindigkeitsabhängigen Anhaltewege s_{FA} der beiden Fahrkörbe und der sich daraus ergebende Mindestabstand zwischen den beiden Fahrkörben berechnet.

Der Mindestabstand kann als dem mindestens einen Fahrkorb vorauseilender Vorhalteweg für die Auslösung der Fangvorrichtung betrachtet werden. Trifft die Wegspitze dieses Vorhalteweges auf ein Hindernis, ein Schachtende oder auch auf einen anderen Fahrkorb, so wird die Fangvorrichtung ausgelöst. Wird zu dem voranstehend genannten Anhalteweg S_{FA} zusätzlich der bereits erläuterte Sicherheitsabstand hinzu addiert, so ist sichergestellt, dass der Fahrkorb um den Sicherheitsabstand versetzt zum Hindernis, einem Schachtende oder einem anderen Fahrkorb zum Stillstand kommt.

Der für das Auslösen eines Nothaltes maßgebliche kritische Abstand ist bei einer vorteilhaften Ausführungsform unter Berücksichtigung der aktuellen Geschwindigkeit des Fahrkorbes sowie der Systemreaktionszeit und der Bremsbeschleunigung der dem mindestens einen Fahrkorb zugeordneten Bremse sowie einem vorgebbaren Fahrkurven-Abstandswert bestimmbar, wobei der vorgebbare Fahrkurven-Abstandswert dem Abstand der Nothalt-Fahrkurve von der Fang-Fahrkurve bei der Geschwindigkeit Null entspricht. Als Systemreaktionszeit wird die Zeit zwischen dem Auslösen des Nothaltes bis zum Ansprechen der mechanischen Bremse verstanden, und die Bremsbeschleunigung (Verzögerung) der Bremse entspricht der mittels der Bremse erzielbaren Geschwindigkeitsänderung pro Zeiteinheit. Durch den Fahrkurven-Abstandswert kann - wie bereits erläutert - auf konstruktiv einfache Weise sichergestellt werden, dass bei ordnungsgemäßem Nothalt nicht irrtümlich die Fangvorrichtung ausgelöst wird.

Bevorzugt ist der kritische Abstand unter Berücksichtigung eines vorgebbaren Sicherheitsabstandes bestimmbar, den der mittels der Nothaltvorrichtung zum Stehen gebrachte Fahrkorb zu einem Hindernis, einem anderen Fahrkorb oder einem Schachtende mindestens einnehmen soll.

Zur Bestimmung des kritischen Abstandes kann die Bestimmungseinheit eine Tabelle aufweisen, die in Abhängigkeit von der Geschwindigkeit des Fahrkorbes jeweils den zugehörigen kritischen Abstand wiedergibt. Bei einer besonders bevorzugten Ausführungsform ist vorgesehen, dass der kritische Abstand mittels der Bestimmungseinheit berechenbar ist, wobei die Systemreaktionszeit und die Bremsbeschleunigung der dem mindestens einen Fahrkorb zugeordneten Bremse der Bestimmungseinheit als anlagenspezifische Parameter eingebbar sind. Die Bestimmungseinheit ist vorzugsweise programmierbar. Der Bestimmungseinheit kann ein Algorithmus vorgegeben werden, um auf Grundlage der eingegebenen Parameter den maßgeblichen kritischen Abstand zu berechnen. So kann vorgesehen sein, dass der kritische Abstand aus dem zu erwartenden Anhalteweg S_{NH} des mindestens einen Fahrkorbes bei Auslösung eines Nothaltes berechenbar ist. Der Anhalteweg S_{NH} ergibt sich gemäß folgender Formel: ${s}_{N ⁢ H} = v ⋅ {t}_{reak} + {v}^{2} / 2 ⁢ {a}_{N ⁢ H}$

Hierbei gilt:
- S_{NH} -: Anhalteweg des Fahrkorbes bei Auslösung eines Nothaltes
- v -: tatsächliche Geschwindigkeit des Fahrkorbes
- tᵣₑₐₖ -: Systemreaktionszeit der dem Fahrkorb zugeordneten Bremse
- a_{NH} -: Bremsbeschleunigung (Verzögerung) der Bremse

Der Term V·tᵣₑₐₖ beschreibt den während der Systemreaktionszeit vom Auslösepunkt des Nothalts bis zum Ansprechen der elektromechanischen Bremse zurückgelegten Reaktionsweg, und der Term v^{z}/2a_{NH} beschreibt den tatsächlichen Bremsweg des Fahrkorbes bei wirkender Bremse.

Die voranstehend genannte Formel (2) gibt als Diagramm in einem Koordinatensystem die Nothalt-Auslösekurve wieder.

Aus dem Anhalteweg S_{NH} des Fahrkorbes kann in einem weiteren Schritt der kritische Abstand berechnet werden. Nähert sich der Fahrkorb einem stehenden Hindernis oder einem Schachtende, so kann der kritische Abstand gleichgesetzt werden mit dem Anhalteweg S_{NH}. Nähert sich der Fahrkorb einem anderen, ihm entgegenkommenden Fahrkorb, so kann der kritische Abstand der Summe aus den Anhaltewegen S_{NH} der beiden Fahrkörbe entsprechen. Von der Bestimmungseinheit werden hierzu laufend die geschwindigkeitsabhängigen Anhaltewege S_{NH} der beiden Fahrkörbe und der sich daraus ergebende kritische Abstand berechnet.

Der kritische Abstand kann ebenfalls als dem mindestens einen Fahrkorb vorauseilender Vorhalteweg für das Auslösen eines Nothaltes betrachtet werden. Trifft die Wegspitze des Vorhalteweges auf ein Hindernis, ein Schachtende oder auf einen anderen Fahrkorb, so wird der Nothalt ausgelöst. Wird zu dem Anhalteweg S_{NH} noch ein Sicherheitsabstand hinzuaddiert, so ist sichergestellt, dass der Fahrkorb um den Sicherheitsabstand versetzt vor dem Hindernis, einem Schachtende oder einem anderen Fahrkorb zum Stillstand kommt. Wird dem Anhalteweg s_{NH} zusätzlich noch der Fahrkurven-Abstandswert hinzu addiert, so ist sichergestellt, dass die Nothalt-Fahrkurve die Fang-Auslösekurve nicht berührt und folglich bei ordnungsgemäßem Nothalt die Fangvorrichtung nicht ausgelöst wird.

Zur Ermittlung des Abstandes des Fahrkorbes zu einem anderen Fahrkorb oder zu einem Schachtende und zur Ermittlung von dessen Geschwindigkeit kann ein Schachtinformationssystem zum Einsatz kommen, das mit der Sicherheitseinrichtung gekoppelt ist.

Vorzugsweise umfasst das Schachtinformationszentrum einen Positionssensor, der die Position eines zugeordneten Fahrkorbes an die Sicherheitseinrichtung überträgt.

Von besonderem Vorteil ist es, wenn der Positionssensor zusätzlich zur Position des zugeordneten Fahrkorbes auch dessen Geschwindigkeit und/oder dessen Bewegungsrichtung an die Sicherheitseinrichtung überträgt.

Bevorzugt weist die Aufzuganlage ein optisches Schachtinformationssystem auf, beispielsweise ein Barcode-Informationssystem, das mit der Sicherheitseinrichtung gekoppelt ist. Das Barcode-Informationssystem kann einen sich entlang des Schachtes erstreckenden Träger umfassen, auf dem Barcode-Symbole angeordnet sind, und zusätzlich kann an jedem Fahrkorb ein Barcode-Leser zum Einsatz kommen, mit dessen Hilfe die Barcode-Symbole erfasst werden können. Die Barcode-Leser können beispielsweise in Form von Laser-Scannern ausgestaltet sein. Mittels der Barcode-Leser kann optisch ein auf dem Träger angeordneter Barcode abgelesen werden. Dieser kann die aktuelle Position des Fahrkorbes wiedergeben, und die Änderung der Positionsdaten je Zeiteinheit stellt ein Maß für die Geschwindigkeit des Fahrkorbes dar, an dem der Barcode-Leser gehalten ist. Auch die Bewegungsrichtung des Fahrkorbes kann mittels des Barcode-Informationssystems erfasst werden, indem aufeinander folgende Positionsdaten ausgewertet werden. Das Barcode-Informationssystem kann der Geschwindigkeitsermittlungseinheit und der Abstandsermittlungseinheit elektrische Signale zur Verfügung stellen, die sämtliche Informationen enthalten zur Bestimmung der Position, der Fahrtrichtung und der Geschwindigkeit des jeweils zugeordneten Fahrkorbes.

Alternativ oder ergänzend kann die Aufzuganlage ein magnetisches System umfassen zur Ermittlung der Fahrkorbposition, der Fahrkorbgeschwindigkeit und/oder der Bewegungsrichtung des Fahrkorbes. Es kann auch vorgesehen sein, dass diese Informationen mittels eines Laserstrahls ermittelbar sind. Außerdem kann die Aufzuganlage derart ausgestaltet sein, dass die Fahrkorbposition durch Absolutwertdrehgeber bereitgestellt werden kann. Auch können induktiv arbeitende Sensoren die Position ermitteln oder die Abstandsermittlung kann mit Ultraschall-Sensoren durchgeführt werden.

Von besonderem Vorteil ist es, wenn die Aufzuganlage mindestens zwei unabhängig voneinander aufwärts und abwärts verfahrbare Fahrkörbe umfasst, die mit der Sicherheitseinrichtung gekoppelt sind zur Auslösung eines Nothaltes und zum Auslösen der Fangvorrichtung des jeweiligen Fahrkorbes, wobei die Bestimmungseinheit der Sicherheitseinrichtung auf der Grundlage der Geschwindigkeiten und der Fahrtrichtungen der Fahrkörbe laufend die Anhaltewege der Fahrkörbe bei einem Nothalt und bei Auslösung von deren Fangvorrichtungen berechnet und basierend auf den Anhaltewegen den kritischen Abstand und den Mindestabstand der Fahrkörbe zueinander bestimmt, und wobei mittels einer Vergleichseinheit der Sicherheitseinrichtung der tatsächliche gegenseitige Abstand der Fahrkörbe mit dem kritischen Abstand und dem Mindestabstand vergleichbar ist.

Die nachfolgende Beschreibung einer bevorzugten Ausführungsform der Erfindung dient im Zusammenhang mit der Zeichnung der näheren Erläuterung. Es zeigen:
- Figur 1:: eine schematische Darstellung einer erfindungsgemäßen Aufzuganlage;
- Figur 2:: eine Fang-Auslösekurve sowie eine Fang-Fahrkurve eines Fahrkorbes der Aufzuganlage;
- Figur 3:: eine Verzögerungskurve, eine Nothalt-Auslöse- und eine NothaltFahrkurve sowie eine Fangauslöse- und eine Fang-Fahrkurve eines Fahrkorbes der Aufzuganlage und
- Figur 4:: Verzögerungskurve, Nothalt-Auslöse- und Nothalt-Fahrkurve sowie Fangauslöse- und Fang-Fahrkurve von zwei sich einander annähernden Fahrkörben der Aufzuganlage.

In Figur 1 ist stark schematisiert eine bevorzugte Ausführungsform einer erfindungsgemäßen Aufzuganlage dargestellt, die insgesamt mit dem Bezugszeichen 10 belegt ist. Sie umfasst zwei übereinander in einem in der Zeichnung nicht dargestellten Schacht angeordnete Fahrkörbe 12, 14, die längs einer an sich bekannten und deshalb in der Zeichnung nicht dargestellten gemeinsamen Fahrbahn unabhängig voneinander nach oben und nach unten verfahrbar sind. Der obere Fahrkorb 12 ist über ein Tragseil 15 mit einem Gegengewicht 16 gekoppelt. Der untere Fahrkorb 14 ist an einem Tragseil 17 gehalten, das in entsprechender Weise wie das Tragseil 15 mit einem Gegengewicht zusammenwirkt, welches jedoch zur Erzielung einer besseren Übersicht in der Zeichnung nicht dargestellt ist.

Jedem Fahrkorb 12, 14 ist ein separater Antrieb in Form eines elektrischen Antriebsmotors 20 bzw. 22 zugeordnet sowie jeweils eine separate elektromechanische Bremse 23 bzw. 24. Den Antriebsmotoren 20, 22 ist jeweils eine Treibscheibe 25 bzw. 26 zugeordnet, über die die Tragseile 15 und 17 geführt sind.

Die Führung der Fahrkörbe 12, 14 in vertikaler Richtung entlang der gemeinsamen Bahn erfolgt mittels dem Fachmann bekannter und deshalb in der Zeichnung nicht dargestellter Führungsschienen.

Jedem Fahrkorb 12, 14 ist eine separate Steuereinheit 28 bzw. 30 zugeordnet zur Steuerung der Fahrkörbe 12, 14 im Normalbetrieb. Die Steuereinheiten 28, 30 stehen über Steuerleitungen mit dem jeweils zugeordneten Antriebsmotor 20 bzw. 22 sowie mit der zugeordneten Bremse 23 bzw. 24 in elektrischer Verbindung. Zusätzlich sind die Steuereinheiten 28, 30 über eine Verbindungsleitung 32 unmittelbar miteinander verbunden. Mittels der Antriebsmotoren 20, 22 und der Steuereinheiten 28, 30 können die Fahrkörbe 12, 14 in üblicher Weise innerhalb des Aufzugschachtes aufwärts und abwärts verfahren werden zur Beförderung von Personen und/oder Lasten.

Außerhalb der Fahrkörbe 12, 14 sind in jedem zu bedienenden Stockwerk Zieleingabegeräte angeordnet, die dem Fachmann an sich bekannt sind und deshalb in der Zeichnung zur Erzielung einer besseren Übersicht nicht dargestellt sind. Mittels der Zieleingabegeräte kann vom Benutzer das gewünschte Fahrtziel eingegeben werden, und an einer dem jeweiligen Zieleingabegerät benachbart angeordneten Anzeigeeinheit, beispielsweise einem Bildschirm, kann dem Benutzer der von den Steuereinheiten 28, 30 zur Bedienung des Fahrtzieles ausgewählte Fahrkorb angezeigt werden. Sämtliche Zieleingabegeräte stehen über bidirektionale Übertragungsleitungen mit den Steuereinheiten 28 und 30 in elektrischer Verbindung. Sie können beispielsweise als berührungsempfindliche Bildschirme ausgestaltet sein in Form sogenannter Touch-Screens, die eine einfache Eingabe des Fahrtziels sowie eine einfache Anzeige des zu benutzenden Fahrkorbes ermöglichen.

Die jeweils einem Fahrkorb 12, 14 zugeordneten Steuereinheiten 28, 30 sind miteinander über Datenleitungen 32 verbunden und können zusammen mit weiteren Steuereinheiten nicht dargestellter Aufzüge eine Aufzuggruppe ausbilden, wobei jede Steuereinheit 28, 30 innerhalb der Gruppe den zugeordneten Fahrkorb 12 bzw. 14 selbst steuern kann. In Verbindung mit einer Zieleingabe durch den Benutzer über die außerhalb der Fahrkörbe angeordneten Zieleingabegeräte können die Steuereinheiten eine sehr schnelle Fahrkorbzuteilung vornehmen und eine optimierte Fahrtsteuerung durchführen, um auf diese Weise eine hohe Förderkapazität zu erreichen bei größtmöglicher Sicherheit.

Die Aufzuganlage 10 weist ein Schachtinformationssystem auf in Form eines sich entlang der gesamten Fahrbahn erstreckenden Barcode-Trägers 35, der Barcode-Symbole 36 trägt, die von jeweils an einem Fahrkorb 12, 14 angeordneten Barcode-Lesern 38 bzw. 39 optisch abgelesen werden können. Die Barcode-Symbole 36 stellen in codierter Form eine Positionsangabe dar und werden von den Barcode-Lesern 38, 39 abgelesen. Die somit berührungslos erfassten Positionsangaben werden als elektrische Signale von den Barcode-Lesern 38, 39 ausgegeben.

Bewegen sich die Fahrkörbe 12, 14 innerhalb des Schachtes, so wird mittels der zugeordneten Barcode-Leser 38, 39 die jeweilige Position der Fahrkörbe 12, 14 erfasst. Aus der Änderung der Positionsdaten je Zeiteinheit können die Geschwindigkeiten der Fahrkörbe 12 und 14 ermittelt werden. Außerdem ermöglicht es die Abtastung der Barcode-Symbole 36, die Fahrtrichtung der Fahrkörbe 12, 14 aus den aufeinanderfolgenden Positionsangaben zu ermitteln.

Die Fahrkörbe 12, 14 stehen mit einer elektrischen Sicherheitseinrichtung 42 der Aufzuganlage 10 in Verbindung. Diese umfasst eine Positionsauswerteeinheit 46 sowie eine Geschwindigkeitsermittlungseinheit 47 mit integrierter Fahrtrichtungsauswertung.

Die Positionsauswerteeinheit 46 und die Geschwindigkeitsermittlungseinheit 47 stehen über Datenleitungen 49 und 50 mit den Barcode-Lesern 38 bzw. 39 des oberen Fahrkorbes 12 und des unteren Fahrkorbes 14 in elektrischer Verbindung. Diese Verbindung kann auch über Lichtleiter erfolgen oder drahtlos ausgestaltet sein. Die Positionsauswerteeinheit 46 und die Geschwindigkeitsermittlungseinheit 47 verarbeiten die von den Barcode-Lesern 38 und 39 bereitgestellten Signale zu fahrkorbabhängigen Positions- und Geschwindigkeitssignalen. Entsprechende Positionsauswerteeinheiten und Geschwindigkeitsermittlungseinheiten weisen auch die Steuereinheiten 28 und 30 auf, die über Eingangsleitungen 52, 53 mit den Datenleitungen 49 bzw. 50 elektrisch verbunden sind. Damit liegt die von den Barcode-Lesern 38 und 39 bereitgestellte Information über die Position, die Fahrtrichtung und die Geschwindigkeit der Fahrkörbe 12 und 14 nicht nur der Sicherheitseinrichtung 42 vor, sondern auch den den jeweiligen Fahrkörben zugeordneten Steuereinheiten 28 und 30. Die Geschwindigkeitsermittlung, die Fahrtrichtungsauswertung und/oder die Positionsermittlung kann auch direkt in die Barcode-Leser 38, 39 integriert sein, so dass diese Leser 38, 39 als intelligente Sensoren direkt die Geschwindigkeit und die Fahrtrichtung ausgeben können.

Die Sicherheitseinrichtung 42 weist eine Abstandsermittlungseinheit 55 auf, die mit der Positionsauswerteeinheit 46 in elektrischer Verbindung steht und aus den bereitgestellten Positionsdaten laufend den tatsächlichen Abstand, den die beiden Fahrkörbe 12 und 14 zueinander aufweisen, berechnet. Ein dem tatsächlichen Abstand entsprechendes elektrisches Signal wird von der Abstandsermittlungseinheit 55 an eine Vergleichseinheit 57 der Sicherheitseinrichtung 42 weitergeleitet. Die Vergleichseinheit 57 weist zwei Eingänge auf. Dem ersten Eingang wird das den tatsächlichen Abstand zwischen den beiden Fahrkörben 12, 14 wiedergebende Signal der Abstandsermittlungseinheit 55 bereitgestellt. Der zweite Eingang ist an eine Bestimmungseinheit 60 angeschlossen, die mit der Geschwindigkeitsermittlungseinheit 47 in elektrischer Verbindung steht und zusätzlich über eine Eingabeleitung 61 mit einer zentralen Ein-und Ausgabeeinheit 63 der Aufzuganlage 10 verbunden ist. Letztere kann - wie im dargestellten Ausführungsbeispiel - über bidirektionale Verbindungsleitungen 64 und 65 mit den Steuereinheiten 28 bzw. 30 in elektrischer Verbindung stehen. Mittels der Ein- und Ausgabeeinheit 63 können die Steuereinheiten 28, 30 programmiert werden und es können anlagenspezifische Parameter sowohl den Steuereinheiten 28, 30 als auch der Bestimmungseinheit 60 eingegeben werden.

Mittels der Bestimmungseinheit 60 wird während des Betriebes der Aufzuganlage 10 laufend in nachstehend näher erläuterter Weise ein kritischer Abstand sowie ein Mindestabstand für die Fahrkörbe 12 und 14 berechnet. Der kritische Abstand wird ebenso wie der Mindestabstand mit Hilfe der Vergleichseinheit 57 mit dem tatsächlich vorliegenden Abstand zwischen den beiden Fahrkörben 12 und 14 verglichen. Unterschreitet der tatsächliche Abstand zwischen den Fahrkörben 12 und 14 den kritischen Abstand, so wird von der Vergleichseinheit 57 an eine nachgeordnete Nothalt-Auslösevorrichtung 70 ein Steuersignal ausgegeben, das die Nothalt-Auslösevorrichtung 70 veranlasst, die den Fahrkörben 12 und 14 jeweils zugeordnete Bremse 23 bzw. 24 zu aktivieren, so dass beide Fahrkörbe 12, 14 innerhalb kurzer Zeit abgebremst werden. Unterschreitet der tatsächliche Abstand den Mindestabstand, so wird von der Vergleichseinheit 57 ein Steuersignal ausgegeben, das eine der Vergleichseinheit 57 nachgeordnete Fang-Auslösevorrichtung 72 veranlasst, sowohl eine Fangvorrichtung 74 des oberen Fahrkorbes 12 als auch eine Fangvorrichtung 80 des unteren Fahrkorbes 14 auszulösen. Mittels der Fangvorrichtungen 74 und 80 können die Fahrkörbe 12, 14 auf mechanische Weise in sehr kurzer Zeit abgebremst werden, um eine Fahrkorbkollision zu vermeiden.

Die Fangvorrichtung 74 ist in an sich bekannter und deshalb in der Zeichnung nur schematisch dargestellter Weise über ein Fang-Gestänge 75 mit einem Geschwindigkeitsbegrenzerseil 76 gekoppelt. Das Geschwindigkeitsbegrenzerseil 76 ist in üblicher Weise über eine am unteren Ende des Aufzugschachtes angeordnete Umlenkrolle und einen am oberen Ende des Aufzugschachtes angeordneten Geschwindigkeitsbegrenzer 77 geführt. Der Geschwindigkeitsbegrenzer 77 kann bei Überschreiten einer Höchstgeschwindigkeit des Fahrkorbes 12 über das Geschwindigkeitsbegrenzerseil 76 und das an diesem festgelegte Fang-Gestänge 75 die Fangvorrichtung 74 auslösen, so dass der obere Fahrkorb innerhalb kurzer Zeit zum Stillstand gebracht wird. Zusätzlich kann der Geschwindigkeitsbegrenzer 77 oder eine andere, mit dem Geschwindigkeitsbegrenzerseil 76 in Wirkverbindung stehende Einrichtung, zum Beispiel eine Seilbremse, elektrisch von der Fang-Auslösevorrichtung 72 aktiviert werden, um bei Unterschreiten des Mindestabstandes das Geschwindigkeitsbegrenzerseil 76 zu blockieren und dadurch die Fangvorrichtung 74 auszulösen.

Die Fangvorrichtung des unteren Fahrkorbes 14 ist über ein Fang-Gestänge 81 mit einem Geschwindigkeitsbegrenzerseil 82 gekoppelt, das über eine am unteren Ende des Aufzugschachtes angeordnete Umlenkrolle und einen am oberen Ende des Aufzugschachtes angeordneten Geschwindigkeitsbegrenzer 83 geführt ist. Bei Überschreiten einer Höchstgeschwindigkeit kann der untere Fahrkorb innerhalb kurzer Zeit abgebremst werden, indem vom Geschwindigkeitsbegrenzer 83 über das Geschwindigkeitsbegrenzerseil 82 und das Fang-Gestänge 81 die Fangvorrichtung 80 ausgelöst wird. Entsprechend dem Fahrkorb 12 kann auch beim Fahrkorb 14 der Geschwindigkeitsbegrenzer 83 oder eine andere, mit dem Geschwindigkeitsbegrenzerseil 82 in Wirkverbindung stehende Einrichtung, zum Beispiel eine Seilbremse, zusätzlich elektronisch aktiviert werden von der Fang-Auslösevorrichtung 72, falls der tatsächliche Abstand zwischen dem unteren Fahrkorb 14 und dem oberen Fahrkorb 12 den von der Bestimmungseinheit 60 berechneten Mindestabstand unterschreitet.

Die Berechnung des Mindestabstandes erfolgt ebenso wie die Berechnung des kritischen Abstandes auf der Grundlage von anlagenspezifischen Parametern, die der Bestimmungseinheit 60 über die Eingabeleitung 61 eingegeben werden können, über die die Bestimmungseinheit 60 mit der zentralen Ein- und Ausgabeeinheit 63 in elektrischer Verbindung steht. Die Berechnung des Mindestabstandes erfolgt entsprechend einer vorgebbaren Fang-Auslösekurve 90, wie sie schematisch in Figur 2 dargestellt ist. Die Fang-Auslösekurve 90 gibt den Zusammenhang wieder zwischen dem bei Auslösen der Fangvorrichtungen 74, 80 zu erwartenden Anhalteweg S_{FA} der Fahrkörbe 12 bzw. 14 und den bei Auslösen der Fangvorrichtungen 74, 80 vorliegenden tatsächlichen Geschwindigkeiten der Fahrkörbe 12, 14. Soll beispielsweise der sich mit der Nenngeschwindigkeit V_{N} bewegende Fahrkorb 12 im Sicherheitsabstand a₀ vor einem absoluten Haltepunkt h₀ zum Stehen gebracht werden, so dass seine Geschwindigkeit an dem im Abstand a₀ zum absoluten Haltepunkt h₀ angeordneten Haltepunkt h₁ Null beträgt, so muss hierzu die Fangvorrichtung 74 an der Wegstelle s₁ ausgelöst werden, die um den Anhalteweg S_{FA} vom Haltepunkt h₁ entfernt ist.

Bezogen auf den absoluten Haltepunkt h₀, beispielsweise einem Schachtende, ergibt sich somit der Mindestabstand aus der Summe des Anhalteweges S_{FA} und dem Sicherheitsabstand a₀.

Die Auslösung der Fangvorrichtung 74 erfolgt dadurch, dass der Geschwindigkeitsbegrenzer 77 und damit auch das Geschwindigkeitsbegrenzerseil 76 blokkiert werden. Dies hat zur Folge, dass sich der Fahrkorb 12 zunächst noch mit gleichbleibender Nenngeschwindigkeit V_{N} bewegt, bis er die Wegstelle S₂ erreicht, denn zur Auslösung der Fangvorrichtung 74 ist dessen Systemreaktionszeit zu beachten, die dem Zeitintervall entspricht vom Ausgeben eines Signales durch die Fang-Auslösevorrichtung 72 bis zum erstmaligen Ansprechen der Fangvorrichtung 74. Nach Ablauf der Systemreaktionszeit und dem hierbei zurückgelegten Reaktionsweg Sᵣₑₐₖ ist zusätzlich der Einzugsweg S_{Ein} zu berücksichtigen, der dem Weg des Fahrkorbes 12 vom erstmaligen Ansprechen der Fangvorrichtung 74 bis zu deren voller Bremswirkung entspricht. Erst nach Entfaltung der vollen Bremswirkung wird der Fahrkorb 12 im Bereich zwischen dem Wegpunkt s₂ und dem Haltepunkt h₁ entsprechend dem Verlauf der Fang-Fahrkurve 91 wirksam abgebremst bis zur Geschwindigkeit Null. Es wird deutlich, dass die Fang-Auslösekurve 90 auch bei der Geschwindigkeit Null versetzt zur Fang-Fahrkurve 91 verläuft, die den eigentlichen Abbremsvorgang des Fahrkorbes 12 aufgrund der Bremswirkung der Fangvorrichtung 74 veranschaulicht. Die versetzte Anordnung der beiden Kurven 90 und 91 ergibt sich aus dem geschwindigkeitsunabhängigen Einzugsweg S_{Ein} der Fangvorrichtung 74.

Wie bereits erläutert, ergibt sich der Anhalteweg s_{FA} und damit auch die Fang-Auslösekurve 90 aus folgender Formel: ${s}_{F ⁢ A} = v ⋅ {t}_{reak} + {s}_{E ⁢ i ⁢ n} + {v}^{2} / 2 ⁢ {a}_{F ⁢ A}$
wobei tᵣₑₐₖ der Systemreaktionszeit der Fangvorrichtung 74 entspricht und mit a_{FA} die Bremsbeschleunigung (Verzögerung) der wirkenden Fangvorrichtung 74 bezeichnet ist. Die Parameter tᵣₑₐₖ, S_{Ein} und a_{FA} können der Bestimmungseinheit 60 über die Eingabeleitung 61 mittels der zentralen Ein- und Ausgabeeinheit 63 eingegeben werden.

Die Fangvorrichtungen 74 und 80 stellen die letzte Sicherheitsstufe dar, um die Fahrkörbe 12, 14 zum Stillstand bringen zu können. Bevor die Fangvorrichtungen 74, 80 wirksam werden, können die Fahrkörbe 12, 14 durch Auslösen eines Nothaltes zum Stillstand gebracht werden, falls der von der Abstandsermittlungseinheit 55 ermittelte tatsächliche Abstand den mittels der Bestimmungseinheit 60 ermittelten kritischen Abstand unterschreitet. Der kritische Abstand ist entsprechend einer vorgebbaren Nothalt-Auslösekurve 93 bestimmbar, die ebenso wie die mit dieser korrespondierende Nothalt-Fahrkurve 94 am Beispiel des oberen Fahrkorbes 12 in Figur 3 veranschaulicht ist. Zur Verdeutlichung sind in Figur 3 auch die Fang-Auslösekurve 90 und die Fang-Fahrkurve 91 wiedergegeben sowie zusätzlich auch die betriebsmäßige Verzögerungskurve 96, die von der Steuereinheit 28 zum Abbremsen des oberen Fahrkorbes 12 im Normalbetrieb herangezogen wird. Nähert sich der Fahrkorb 12 mit Nenngeschwindigkeit V_{N} einem absoluten Haltepunkt h₀, so wird er im Normalbetrieb von der Steuereinheit 28 bei Erreichen der Wegstelle s₃ kontinuierlich abgebremst, so dass er am Haltepunkt h₃ zum Stillstand kommt. Lässt sich der Fahrkorb 12 aufgrund einer Störung nicht ordnungsgemäß abbremsen, so behält er zunächst seine Nenngeschwindigkeit V_{N} bei, bis er an der Wegstelle s₄ auf die Nothalt-Auslösekurve 93 trifft. Die Wegstelle s₄ ist um den Anhalteweg S_{NH} von einem Haltepunkt h₂ entfernt. Bei Erreichen der Wegstelle s₄ wird mittels der Nothalt-Aulösevorrichtung 70 ein Nothalt des Fahrkorbes 12 ausgelöst. Hierbei behält der Fahrkorb 12 zunächst noch seine Nenngeschwindigkeit V_{N} bei aufgrund der Systemreaktionszeit tᵣₑₐₖ, die dem Zeitintervall entspricht zwischen dem Auslösen des Nothaltes und dem Wirksamwerden der vollen Bremswirkung der Bremse 23. Bei wirkender Bremse 23 wird der Fahrkorb 12 dann im Bereich zwischen der Wegstelle s₅ und dem Haltepunkt h₂ entsprechend der Nothalt-Fahrkurve 94 wirksam abgebremst, so dass er am Haltepunkt h₂ zum Stillstand kommt.

Der Haltepunkt h₂ ist um den Fahrkurven-Abstandswert b₀ zum Haltepunkt h₁ versetzt, der der Geschwindigkeit Null bei Auslösen der Fangvorrichtung 74 entspricht. Durch das Versetzen der Haltepunkte der Nothalt-Fahrkurve 94 und der Fang-Fahrkurve 91 ist sichergestellt, dass bei ordnungsgemäßem Nothalt des Fahrkorbes 12, bei dem die Bewegung des Fahrkorbes 12 der Nothalt-Fahrkurve 94 folgt, die Fangvorrichtung 74 nicht ausgelöst wird. Kommt es jedoch nach Auslösen eines Nothaltes durch zu geringe Verzögerung zu einer Abweichung der Bewegung des Fahrkorbes 12 von der Nothalt-Fahrkurve 94, so führt die überhöhte Geschwindigkeit des Fahrkorbes 12 dazu, dass die Fang-Auslösekurve 90 erreicht und die Fangvorrichtung 74 ausgelöst wird und die Bewegung des Fahrkorbes 12 daraufhin der Fang-Fahrkurve 91 folgt, so dass der Fahrkorb 12 am Haltepunkt h₁ zum Stillstand kommt.

Der Anhalteweg S_{NH} und damit auch die Nothalt-Auslösekurve ergibt sich aus folgender Formel: ${s}_{N ⁢ H} = v ⋅ {t}_{reak} + {v}^{2} / 2 ⁢ {a}_{N ⁢ H}$
wobei tᵣₑₐₖ der Systemreaktionszeit der Bremse entspricht und mit a_{NH} die Bremsbeschleunigung (Verzögerung) der wirkenden Bremse bezeichnet ist. Diese Parameter können der Bestimmungseinheit 60 ebenfalls eingegeben werden.

Wie bereits erläutert, folgt die Bewegung des Fahrkorbes beim Abbremsen im Normalbetrieb der betriebsmäßigen Verzögerungskurve 96, so dass der Fahrkorb am Haltepunkt h₃ zum Stillstand kommt. Dieser ist um den Abstand C₀ zum Haltepunkt h₂ versetzt angeordnet. Dadurch ist sichergestellt, dass bei ordnungsgemäßer Bewegung des Fahrkorbes 12 entsprechend der betriebsmäßigen Verzögerungskurve 96 kein Nothalt ausgelöst wird, da die betriebsmäßige Verzögerungskurve 96 die Nothalt-Auslösekurve 93 nicht berührt. Der Sicherheitsabstand aₒ, der Fahrkurven-Abstandswert bₒ und der Abstand cₒ sind ebenfalls der Bestimmungseinheit 60 eingebbar.

In Figur 4 sind die Bewegungsverläufe der Fahrkörbe 12 und 14 dargestellt, falls diese mit Nenngeschwindigkeit V_{N} aufeinander zufahren. Im Normalbetrieb werden die beiden Fahrkörbe 12 und 14 von den jeweiligen Steuereinheiten 28 bzw. 30 entsprechend der programmierbaren betriebsmäßigen Verzögerungskurven 96 abgebremst, so dass sie mit minimalem lichten Abstand d₁ zueinander zum Stehen kommen.

Im Falle einer Störung werden die aufeinander zufahrenden Fahrkörbe 12 und 14 mittels der Sicherheitseinrichtung 42 abgebremst, indem jeweils ein Nothalt ausgelöst wird entsprechend den Nothalt-Auslösekurven 93, so dass die Fahrkörbe 12 und 14 gemäß den Nothalt-Fahrkurven 94 abgebremst werden und mit gegenseitigem Abstand d₂ zum Stillstand kommen.

Falls die aufeinander zufahrenden Fahrkörbe 12 und 14 auch mittels des Nothaltes nicht ordnungsgemäß abgebremst werden können, wird von der Sicherheitseinrichtung 42 entsprechend der Fang-Auslösekurven 90 die jeweilige Fangvorrichtung 74 bzw. 80 ausgelöst, so dass die Fahrkörbe 12 und 14 nach Durchlaufen der Fang-Fahrkurven 91 mit gegenseitigem Abstand d₃ zum Stillstand kommen.

Der Abstand d₃ entspricht den kumulierten Sicherheitsabständen a₀ der beiden Fahrkörbe, wobei der Sicherheitsabstand a₀ bezogen ist auf den absoluten Haltepunkt h₀, der von der Bestimmungseinheit 60 auf der Grundlage der Geschwindigkeiten und Fahrtrichtungen der beiden Fahrkörbe 12, 14 berechnet wird. Der Abstand d₂ entspricht der Summe der Sicherheitsabstände a₀ und dem Fahrkurvenabstandswert b₀ beider Fahrkörbe, und der minimale lichte Abstand d₁ entspricht der Summe aus den Abständen a₀, b₀ und c₀ beider Fahrkörbe. Der Mindestabstand zwischen den beiden Fahrkörben 12, 14 ist die Summe der Anhaltewege s_{FA} der Fahrkörbe 12, 14 bei Auslösung der Fangvorrichtungen 74, 80 plus dem gegenseitigen Abstand d₃ nach dem Abbremsen der Fahrkörbe 12, 14. Der kritische Abstand zwischen den beiden Fahrkörben 12, 14 ist die Summe der Anhaltewege S_{NH} der Fahrkörbe 12, 14 bei einem Nothalt plus dem gegenseitigen Abstand d₂ nach dem Abbremsen der Fahrkörbe 12, 14. Der kritische Abstand und der Mindestabstand wird von der Bestimmungseinheit 60 laufend berechnet. Unterschreitet der tatsächliche Abstand die berechneten Abstandswerte, so wird von der Steuereinrichtung 42 ein Nothalt für beide Fahrkörbe ausgelöst bzw. es werden die Fangvorrichtungen 74, 80 ausgelöst.

Aus dem Voranstehenden wird deutlich, dass die beiden Fahrkörbe 12, 14 sich im Normalbetrieb bis auf den minimalen lichten Abstand d₁ annähern können, ohne dass ein Nothalt ausgelöst wird oder eine Fangvorrichtung aktiviert wird. Das Auslösen eines Nothaltes erfolgt unter Berechnung eines kritischen Abstandes entsprechend einer vorgebbaren Nothalt-Auslösekurve, und das Auslösen einer Fangvorrichtung erfolgt unter Berechnung eines Mindestabstandes entsprechend einer Fangauslösekurve. Im Normalbetrieb folgt die Bewegung eines Fahrkorbes einer programmierbaren betriebsmäßigen Verzögerungskurve, und durch die versetzte Anordnung der betriebsmäßigen Verzögerungskurve, der Nothalt-Fahrkurve und der Fang-Fahrkurve sowohl jeweils zueinander als auch zu einem vorgebbaren absoluten Haltepunkt h₀ ist sichergestellt, dass trotz starker Annäherung der Fahrkörbe 12, 14 bei ordnungsgemäßem Betrieb kein Nothalt und auch keine Fangvorrichtung ausgelöst wird, eine FahrkorbKollision aber zuverlässig vermieden ist.

## Patentansprüche

1. Aufzuganlage umfassend zumindest einen Fahrkorb (12, 14), der in einem Schacht entlang einer Fahrbahn verfahrbar ist und eine Fangvorrichtung (74, 80) aufweist, wobei dem Fahrkorb (12, 14) eine Steuereinheit (28, 30), ein Antrieb (20, 22) sowie eine Bremse (23, 24) zugeordnet ist, und weiter umfassend eine Sicherheitseinrichtung (42) mit einer Geschwindigkeitsermittlungseinheit (47) zur Ermittlung der aktuellen Geschwindigkeit des mindestens einen Fahrkorbes (12, 14), einer Abstandsermittlungseinheit (55) zur Ermittlung des tatsächlichen Abstandes, den der mindestens eine Fahrkorb (12, 14) zu einem Hindernis, einem anderen Fahrkorb oder einem Schachtende einnimmt, und einer Bestimmungseinheit (60) zur Bestimmung eines kritischen Abstandes und eines Mindestabstandes, die von der Geschwindigkeit des mindestens einen Fahrkorbes (12, 14) abhängig sind, wobei mittels der Sicherheitseinrichtung (42) ein Nothalt des mindestens einen Fahrkorbes (12, 14) auslösbar ist, falls der tatsächliche Abstand kleiner ist als der kritische Abstand, und die Fangvorrichtung (74, 80) des mindestens einen Fahrkorbes (12, 14) auslösbar ist, falls der tatsächliche Abstand kleiner ist als der Mindestabstand, wobei die Bewegung des Fahrkorbes (12, 14) bei ordnungsgemäßem Nothalt einer Nothalt-Fahrkurve (94) folgt, die den bei Auslösen des Nothaltes zu erwartenden Geschwindigkeitsverlauf des Fahrkorbes (12, 14) in Abhängigkeit von dem zurückgelegten Weg des Fahrkorbes (12, 14) wiedergibt, und wobei die Bewegung des Fahrkorbes (12, 14) bei ordnungsgemäßer Funktion der Fangvorrichtung (74, 80) einer Fang-Fahrkurve (91) folgt, die den bei Auslösen der Fangvorrichtung (74, 80) zu erwartenden Geschwindigkeitsverlauf des Fahrkorbes (12, 14) in Abhängigkeit von dem zurückgelegten Weg des Fahrkorbes (12, 14) wiedergibt, **dadurch gekennzeichnet, dass** mittels der Bestimmungseinheit (60) der kritische Abstand entsprechend einer vorgebbaren Nothalt-Auslösekurve (93) und der Mindestabstand entsprechend einer vorgebbaren Fang-Auslösekurve (90) bestimmbar ist, wobei die Fang-Auslösekurve (90) die Nothalt-Fahrkurve (94) nicht berührt, und dass die Fangvorrichtung (74, 80) auslösbar ist, noch bevor der Fahrkorb (12, 14) den Ort erreicht hat, dem nach der Nothalt-Fahrkurve (94) die Geschwindigkeit Null zugeordnet ist.

2. Aufzuganlage nach Anspruch 1, **dadurch gekennzeichnet, dass** die Nothalt-Fahrkurve (94) bei der Geschwindigkeit Null um einen vorgebbaren Abstandswert (b₀) zur Fang-Fahrkurve (91) versetzt ist.

3. Aufzuganlage nach Anspruch 1 oder 2, **dadurch gekennzeichnet, dass** der Fahrkorb (12, 14) zum Abbremsen im Normalbetrieb mittels der Steuereinheit (28, 30) entsprechend einer vorgebbaren betriebsmäßigen Verzögerungskurve (96) abbremsbar ist, wobei die betriebsmäßige Verzögerungskurve (96) die Nothalt-Auslösekurve (93) nicht berührt und wobei ein Nothalt auslösbar ist noch bevor der abzubremsende Fahrkorb (12, 14) den Ort (h₃) erreicht hat, dem nach der betriebsmäßigen Verzögerungskurve (96) die Geschwindigkeit Null zugeordnet ist.

4. Aufzuganlage nach Anspruch 3, **dadurch gekennzeichnet, dass** die betriebsmäßige Verzögerungskurve (96) bei der Geschwindigkeit Null um einen Abstandswert (c₀) zur Nothalt-Fahrkurve (94) versetzt ist.

5. Aufzuganlage nach einem der voranstehenden Ansprüche, **dadurch gekennzeichnet, dass** der kritische Abstand und der Mindestabstand unabhängig voneinander bestimmbar sind.

6. Aufzuganlage nach einem der voranstehenden Ansprüche, **dadurch gekennzeichnet, dass** der mindestens eine Fahrkorb (12, 14) zum Abbremsen im Normalbetrieb mittels der Steuereinheit (28, 30) entsprechend einer vorgebbaren betriebsmäßigen Verzögerungskurve (96) steuerbar ist, wobei die betriebsmäßige Verzögerungskurve (96), die Nothalt-Fahrkurve (94) und die Fang-Fahrkurve (91) bei der Geschwindigkeit Null sowohl zueinander als auch zur Lage eines Hindernisses, eines anderen Fahrkorbes oder eines Schachtendes versetzt sind.

7. Aufzuganlage nach einem der voranstehenden Ansprüche, **dadurch gekennzeichnet, dass** der Mindestabstand unter Berücksichtigung der aktuellen Geschwindigkeit des mindestens einen Fahrkorbes (12, 14) sowie der Systemreaktionszeit, dem Einzugsweg und der Bremsbeschleunigung der Fangvorrichtung (74, 80) des Fahrkorbes (12,14) bestimmbar ist.

8. Aufzuganlage nach Anspruch 7, **dadurch gekennzeichnet, dass** der Mindestabstand unter Berücksichtigung eines vorgebbaren Sicherheitsabstandes (a₀) bestimmbar ist, den der mittels der Fangvorrichtung (74, 80) zum Stehen gebrachte Fahrkorb (12, 14) zu einem Hindernis, einem anderen Fahrkorb oder dem Schachtende mindestens einnehmen soll.

9. Aufzuganlage nach Anspruch 8, **dadurch gekennzeichnet, dass** der Mindestabstand mittels der Bestimmungseinheit (60) berechenbar ist, wobei der Sicherheitsabstand und die Systemreaktionszeit, der Einzugsweg und die Bremsbeschleunigung der Fangvorrichtung (74, 80) der Bestimmungseinheit (60) eingebbar sind.

10. Aufzuganlage nach einem der voranstehenden Ansprüche, **dadurch gekennzeichnet, dass** der kritische Abstand unter Berücksichtigung der aktuellen Geschwindigkeit des Fahrkorbes (12, 14) sowie der Systemreaktionszeit und der Bremsbeschleunigung der dem mindestens einen Fahrkorb (12, 14) zugeordneten Bremse (23, 24) und einem vorgebbaren Fahrkurven-Abstandswert (b₀) bestimmbar ist, wobei der Fahrkurven-Abstandswert (b₀) dem Abstand der Nothalt-Fahrkurve (94) von der Fang-Fahrkurve (91) bei der Geschwindigkeit Null entspricht.

11. Aufzuganlage nach Anspruch 10, **dadurch gekennzeichnet, dass** der kritische Abstand unter Berücksichtigung eines vorgebbaren Sicherheitsabstandes (a₀) bestimmbar ist, den der durch Nothalt zum Stehen gebrachte Fahrkorb (12, 14) zu einem Hindernis, einem anderen Fahrkorb oder einem Schachtende mindestens einnehmen soll.

12. Aufzuganlage nach Anspruch 10 oder 11, **dadurch gekennzeichnet, dass** der kritische Abstand mittels der Bestimmungseinheit (60) berechenbar ist, wobei die Systemreaktionszeit und die Bremsbeschleunigung der dem mindestens einen Fahrkorb (12,14) zugeordneten Bremse (23, 24) der Bestimmungseinheit (60) eingebbar sind.

13. Aufzuganlage nach einem der voranstehenden Ansprüche, **dadurch gekennzeichnet, dass** die Aufzuganlage (10) ein Schachtinformationssystem (36, 38) umfasst, das mit der Sicherheitseinrichtung (42) gekoppelt ist.

14. Aufzuganlage nach Anspruch 13, **dadurch gekennzeichnet, dass** das Schachtinformationssystem (36, 38) einen Positionssensor umfasst, der die Position eines zugeordneten Fahrkorbs (12, 14) an die Sicherheitseinrichtung (42) überträgt.

15. Aufzuganlage nach Anspruch 14, **dadurch gekennzeichnet, dass** der Positionssensor zusätzlich zur Position des zugeordneten Fahrkorbes (12, 14) auch dessen Geschwindigkeit und/oder dessen Bewegungsrichtung an die Sicherheitseinrichtung (42) überträgt.

16. Aufzuganlage nach Anspruch 13, 14 oder 15, **dadurch gekennzeichnet, dass** das Schachtinformationssystem ein Barcode-Informationssystem (36, 38) aufweist.

## Claims

1. Elevator installation comprising at least one car (12, 14), which can be made to travel in a shaft along a travelling path and has a safety gear (74, 80), wherein a control unit (28, 30), a drive (20, 22) and a brake (23, 24) are associated with the car (12, 14), and further comprising a safety device (42) with a speed determining unit (47) for determining the current speed of the at least one car (12, 14), a distance determining unit (55) for determining the actual distance of the at least one car (12, 14) from an obstacle, another car or an end of the shaft, and a determining unit (60) for determining a critical distance and a minimum distance, which are dependent on the speed of the at least one car (12, 14), it being possible by means of the safety device (42) to trigger an emergency stop of the at least one car (12, 14) if the actual distance is less than the critical distance, and it being possible to trigger the safety gear (74, 80) of the at least one car (12, 14) if the actual distance is less than the minimum distance, the movement of the car (12, 14), when an emergency stop is properly performed, following an emergency stop travelling curve (94), which represents the variation in speed of the car (12, 14) that is to be expected when the emergency stop is triggered, in dependence on the distance covered by the car (12, 14),
and the movement of the car (12, 14), when the safety gear (74, 80) is functioning properly, following a safety gear travelling curve (91), which represents the variation in speed of the car (12, 14) that is to be expected when the safety gear (74, 80) is triggered, in dependence on the distance covered by the car (12, 14), **characterized in that** it is possible by means of the determining unit (60) to determine the critical distance in accordance with a prescribable emergency stop triggering curve (93) and the minimum distance in accordance with a prescribable safety gear triggering curve (90), the safety gear triggering curve (90) not touching the emergency stop travelling curve (94), and **in that** it is possible to trigger the safety gear (74, 80) even before the car (12, 14) has reached the location with which the speed of zero is associated according to the emergency stop travelling curve (94).

2. Elevator installation according to Claim 1, **characterized in that** the emergency stop travelling curve (94) is offset at the speed of zero by a prescribable distance value (b₀) in relation to the safety gear travelling curve (91).

3. Elevator installation according to Claim 1 or 2, **characterized in that**, for braking in normal operation, the car (12, 14) can be braked by means of the control unit (28, 30) in accordance with a prescribable operational deceleration curve (96), the operational deceleration curve (96) not touching the emergency stop triggering curve (93), and it being possible for an emergency stop to be triggered even before the car (12, 14) to be braked has reached the location (h₃) with which the speed of zero is associated according to the operational deceleration curve (96).

4. Elevator installation according to Claim 3, **characterized in that** the operational deceleration curve (96) is offset at the speed of zero by a distance value (c₀) in relation to the emergency stop travelling curve (94).

5. Elevator installation according to one of the preceding claims, **characterized in that** the critical distance and the minimum distance can be determined independently of each other.

6. Elevator installation according to one of the preceding claims, **characterized in that**, for braking in normal operation, the at least one car (12, 14) can be controlled by means of the control unit (28, 30) in accordance with a prescribable operational deceleration curve (96), the operational deceleration curve (96), the emergency stop travelling curve (94) and the safety gear travelling curve (91) being offset at the speed of zero both in relation to one another and in relation to the position of an obstacle, another car or an end of the shaft.

7. Elevator installation according to one of the preceding claims, **characterized in that** the minimum distance can be determined taking into account the current speed of the at least one car (12, 14) as well as the system reaction time, the drawing-in distance and the braking acceleration of the safety gear (74, 80) of the car (12, 14).

8. Elevator installation according to Claim 7, **characterized in that** the minimum distance can be determined taking into account a prescribable safety distance (a₀) which the car (12, 14) brought to a standstill by means of the safety gear (74, 80) is to assume at the least from an obstacle, another car or the end of the shaft.

9. Elevator installation according to Claim 8, **characterized in that** the minimum distance can be calculated by means of the determining unit (60), it being possible to input the safety distance and the system reaction time, the drawing-in distance and the braking acceleration of the safety gear (74, 80) into the determining unit (60).

10. Elevator installation according to one of the preceding claims, **characterized in that** the critical distance can be determined taking into account the current speed of the car (12, 14) and also the system reaction time and the braking acceleration of the brake (23, 24) associated with the at least one car (12, 14) and a prescribable travelling curve distance value (b₀), the travelling curve distance value (b₀) corresponding to the distance of the emergency stop travelling curve (94) from the safety gear travelling curve (91) at the speed of zero.

11. Elevator installation according to Claim 10, **characterized in that** the critical distance can be determined taking into account a prescribable safety distance (a₀) which the car (12, 14) brought to a standstill by emergency stopping is to assume at the least from an obstacle, another car or an end of the shaft.

12. Elevator installation according to Claim 10 or 11, **characterized in that** the critical distance can be calculated by means of the determining unit (60), it being possible to input the system reaction time and the braking acceleration of the brake (23, 24) associated with the at least one car (12, 14) into the determining unit (60).

13. Elevator installation according to one of the preceding claims, **characterized in that** the elevator installation (10) comprises a shaft information system (36, 38), which is coupled to the safety device (42).

14. Elevator installation according to Claim 13, **characterized in that** the shaft information system (36, 38) comprises a position sensor, which transmits the position of an associated car (12, 14) to the safety device (42).

15. Elevator installation according to Claim 14, **characterized in that**, in addition to the position of the associated car (12, 14), the position sensor also transmits to the safety device (42) its speed and/or its direction of movement.

16. Elevator installation according to Claim 13, 14 or 15, **characterized in that** the shaft information system has a barcode information system (36, 38).

## Revendications

1. Système d'ascenseur comportant au moins une cabine d'ascenseur (12, 14) qui peut se déplacer dans une gaine le long d'un guide et qui présente un dispositif parachute (74, 80), dans lequel une unité de commande (28, 30), un entraînement (20, 22) ainsi qu'un frein (23, 24) sont associés à la cabine d'ascenseur (12, 14), et comportant en outre un dispositif de sécurité (42) avec une unité de détection de vitesse (47) pour détecter la vitesse actuelle de ladite au moins une cabine d'ascenseur (12, 14), une unité de détection de distance (55) pour détecter la distance réelle qu'occupe ladite au moins une cabine d'ascenseur (12, 14) par rapport à un obstacle, à une autre cabine d'ascenseur ou à une extrémité de la gaine, et une unité de détermination (60) pour déterminer une distance critique et une distance minimum qui dépendent de la vitesse de ladite au moins une cabine d'ascenseur (12, 14), dans lequel, au moyen du dispositif de sécurité (42), un arrêt d'urgence de ladite au moins une cabine d'ascenseur (12, 14) peut être déclenché dans le cas où la distance réelle est inférieure à la distance critique, et le dispositif parachute (74, 80) de ladite au moins une cabine d'ascenseur (12, 14) peut être déclenché dans le cas où la distance réelle est inférieure à la distance minimum, dans lequel, en cas d'arrêt d'urgence réglementaire, le mouvement de la cabine d'ascenseur (12, 14) suit une courbe de trajet d'arrêt d'urgence (94) qui reproduit l'allure de vitesse de la cabine d'ascenseur (12, 14) à attendre en cas de déclenchement de l'arrêt d'urgence, en fonction de la course parcourue par la cabine d'ascenseur (12, 14), et dans lequel le mouvement de la cabine d'ascenseur (12, 14), en cas de fonctionnement réglementaire du dispositif parachute (74, 80), suit une courbe de trajet de parachute (91) qui reproduit l'allure de vitesse de la cabine d'ascenseur (12, 14) à attendre en cas de déclenchement du dispositif parachute, en fonction de la course parcourue par la cabine d'ascenseur (12, 14),
**caractérisé en ce qu'**au moyen de l'unité de détermination (60) la distance critique peut être déterminée en fonction d'une courbe de déclenchement d'arrêt d'urgence (93) prédéterminable et la distance minimum peut être déterminée en fonction d'une courbe de déclenchement de parachute (90) prédéterminable, la courbe de déclenchement de parachute (90) ne touchant pas la courbe de déclenchement d'arrêt d'urgence (94), et **en ce que** le dispositif parachute (74, 80) peut être déclenché encore avant que la cabine d'ascenseur (12, 14) ait atteint le lieu auquel est associée la vitesse zéro d'après la courbe de trajet d'arrêt d'urgence (94).

2. Système d'ascenseur selon la revendication 1, **caractérisé en ce qu'**à la vitesse zéro, la courbe de trajet d'arrêt d'urgence (94) est décalée d'une valeur de distance (b₀) prédéterminable par rapport à la courbe de trajet de parachute (91).

3. Système d'ascenseur selon la revendication 1 ou 2, **caractérisé en ce que** la cabine d'ascenseur (12, 14) peut être freinée pour le freinage en fonctionnement normal, au moyen de l'unité de commande (28, 30) selon une courbe de ralentissement fonctionnel (96) prédéterminable, la courbe de ralentissement fonctionnel (96) ne touchant pas la courbe de déclenchement d'arrêt d'urgence (93) et un arrêt d'urgence pouvant être déclenché encore avant que la cabine d'ascenseur (12, 14) à freiner ait atteint le lieu (h₃) auquel est associée la vitesse zéro d'après la courbe de ralentissement fonctionnel (96).

4. Système d'ascenseur selon la revendication 3, **caractérisé en ce qu'**à la vitesse zéro, la courbe de ralentissement fonctionnel (96) est décalée d'une valeur de distance (c₀) prédéterminable par rapport à la courbe de trajet d'arrêt d'urgence (94).

5. Système d'ascenseur selon l'une des revendications précédentes, **caractérisé en ce que** la distance critique et la distance minimum peuvent être déterminées indépendamment l'une de l'autre.

6. Système d'ascenseur selon l'une des revendications précédentes, **caractérisé en ce que** ladite au moins une cabine d'ascenseur (12, 14) peut être commandée pour le freinage en fonctionnement normal au moyen de l'unité de commande (28, 30) selon une courbe de ralentissement fonctionnel (96) prédéterminable, la courbe de ralentissement fonctionnel (96), la courbe de trajet d'arrêt d'urgence (94) et la courbe de trajet de parachute (91) étant décalées, à la vitesse zéro, tant les unes par rapport aux autres que par rapport à la position d'un obstacle, d'une autre cabine d'ascenseur ou d'une extrémité de la gaine.

7. Système d'ascenseur selon l'une des revendications précédentes, **caractérisé en ce que** la distance minimum peut être déterminée en tenant compte de la vitesse actuelle de ladite au moins une cabine d'ascenseur (12, 14) ainsi que du temps de réaction du système, de la course de latence et de la décélération du parachute (74, 80) de la cabine d'ascenseur (12, 14).

8. Système d'ascenseur selon la revendication 7, **caractérisé en ce que** la distance minimum peut être déterminée en tenant compte d'une distance de sécurité (a₀) prédéterminable que la cabine d'ascenseur (12, 14) amenée à l'arrêt au moyen du parachute (74, 80) doit occuper au moins par rapport à un obstacle, une autre cabine d'ascenseur ou l'extrémité de la gaine.

9. Système d'ascenseur selon la revendication 8, **caractérisé en ce que** la distance minimum peut être calculée au moyen de l'unité de détermination (60), la distance de sécurité et le temps de réaction du système, la course de latence et la décélération du parachute (74, 80) pouvant être injectés dans l'unité de détermination (60).

10. Système d'ascenseur selon l'une des revendications précédentes, **caractérisé en ce que** la distance critique peut être déterminée en tenant compte de la vitesse actuelle de la cabine d'ascenseur (12, 14) ainsi que du temps de réaction du système et de la décélération du frein (23, 24) associé à ladite au moins une cabine d'ascenseur (12, 14) et d'une valeur de distance de courbe de trajet (b₀) prédéterminable, la valeur de distance de courbe de trajet (b₀) correspondant à la distance entre la courbe de trajet d'arrêt d'urgence (94) et la courbe de trajet de parachute (91) à la vitesse zéro.

11. Système d'ascenseur selon la revendication 10, **caractérisé en ce que** la distance critique peut être déterminée en tenant compte d'une distance de sécurité (a₀) prédéterminable que la cabine d'ascenseur (12, 14) amenée à l'arrêt par l'arrêt d'urgence doit occuper au moins par rapport à un obstacle, une autre cabine d'ascenseur ou une extrémité de la gaine.

12. Système d'ascenseur selon la revendication 10 ou 11, **caractérisé en ce que** la distance critique peut être calculée au moyen de l'unité de détermination (60), le temps de réaction du système et l'accélération de freinage du frein (23, 24) associé à ladite au moins une cabine d'ascenseur (12, 14) pouvant être injectés dans l'unité de détermination (60).

13. Système d'ascenseur selon l'une des revendications précédentes, **caractérisé en ce que** le système d'ascenseur (10) comprend un système d'information de gaine (36, 38) qui est couplé au dispositif de sécurité (42).

14. Système d'ascenseur selon la revendication 13, **caractérisé en ce que** le système d'information de gaine (36, 38) comprend un capteur de position qui transmet au dispositif de sécurité (42) la position d'une cabine d'ascenseur (12, 14) associée.

15. Système d'ascenseur selon la revendication 14, **caractérisé en ce qu'**en plus de la position de la cabine d'ascenseur (12, 14) associée, le capteur de position transmet aussi au dispositif de sécurité (42) sa vitesse et/ou sa direction de mouvement.

16. Système d'ascenseur selon la revendication 13, 14 ou 15, **caractérisé en ce que** le système d'information de gaine présente un système d'information à code-barres (36, 38).
